# EUROPÄISCHE PATENTSCHRIFT

(11) **EP 1 712 348 B1**
(45) Veröffentlichungstag und Bekanntmachung des Hinweises auf die Patenterteilung: **05.12.2007**
(21) Anmeldenummer: 06002800.8
(22) Anmeldetag: 11.02.2006
(51) Int. Cl.: B31B 19/82, B65D 33/04

(54) **Fensterbeutel sowie Verfahren zu dessen Herstellung**
Windowed bag and method of producing the same
Sac à fenêtre et procédé de fabrication dudit sac

(30) Priorität: 08.04.2005 DE 102005016476
(43) Veröffentlichungstag der Anmeldung: 18.10.2006
(73) Patentinhaber: Reuther Verpackung GmbH & Co. KG, 56564 Neuwied (DE)
(72) Erfinder: Watterott, Oswald, 53562 Sankt Katharinen (DE); Bauer, Uwe, 56564 Neuwied (DE)
(74) Vertreter: Säger, Manfred

(56) Entgegenhaltungen:
- EP-A- 1 245 497
- DE-A1- 1 931 750
- DE-A1- 2 312 919
- DE-B- 1 158 814
- PATENT ABSTRACTS OF JAPAN Bd. 1999, Nr. 08, 30. Juni 1999 (1999-06-30) -& JP 11 059694 A (DAI SHOWA SHIKO SANGYO KK), 2. März 1999 (1999-03-02)

## Beschreibung

Die Erfindung betrifft Fenster aufweisende Block-oder Kreuzbodenbeutel sowie ein Verfahren zum Herstellen eines solchen Fensterbeutels gemäß Oberbegriff des Anspruchs 1 bzw. des Anspruchs 2.

Mit einem von einer durchsichtigen Fensterfolie geschlossenen Fenster versehene Block- oder Kreuzbodenbeutel, sogenannte Fensterbeutel, sowie Verfahren zu deren Herstellung sind bekannt. Hierbei wird die die Aussenseite des Beutels bildende Vorderseite der Trägermaterialbahn gegebenenfalls mit einem Motiv im Flexo- oder Tiefdruck bedruckt. Danach wird das Fenster in einer Beutelmaschine ausgestanzt und dann mit der durchsichtigen Fensterfolie auf der der vorderseitig gegenüberliegenden Innenseite der Trägermaterialbahn hinterklebt. Dies kann mit schon vorgeformten einzelnen fensterblattförmigen Folienstücken geschehen, oder aber die Fensterfolie wird inline als Rollenware kontinuierlich bei der Herstellung mitgefahren. Schliesslich ist es auch möglich, die gesamte Innenseite des Beutels mit der Fensterfolie hinter dem Fenster zu versehen. Es ist auch bekannt (EP 1 245 497 A1), bei Fensterbeuteln in Teilbereichen der Seitenfalten Fenster vorzusehen.

Aufgrund der kontinuierlichen Fertigung der Beutel muss eine gewisse Verklebungstoleranz von ca. 2 bis 3 mm zwischen der Stanzkante des Fensters und dem Rand der Fensterfolie eingehalten werden. Es kann hierbei ein Vielzahl von Konturen des auszustanzenden Fensters vorgesehen werden. Jedenfalls ist eine exakte Verklebung wichtig, um das Umschlagen von Teilen nicht geklebter Kanten des ausgestanzten Fensters bei der Weiterverarbeitung, nämlich dem Befüllen und Verschliessen bei einem Kunden zu verhindern.

Es ist ein gattungsgemässer mit einer durchsichtigen Fensterfolie geschlossener und aus einer Trägermaterielbahn ausgestanzte Fenster aufweisender Blockbodenbeutel bekannt (DE 19 31 750 A1), der als sogenannter Fensterbeutel mit dessen Innerem sowohl zur Aufnahme als auch zur Präsentation der eingepackten Gegenstände dient. wobei die gesamte Vorderseite der Trägermaterialbahn des Fensterbeutels mit der Fensterfolie überkaschiert ist.

Es ist ferner ein gattungsgemässes Verfahren bekannt (DE 23 12 919 A1), mit welchem Fensterbeutel aus einer kontinuierlich zugeführten Trägermaterialbahn zunächst auf ihrer Aussenseite bedruckt werden und danach das Fenster ausgestanzt wird. Das Verfahren weist, folgende Verfahrensschritte auf: Ausstanzen des Fesnters aus der Trägermaterialbahn; vollflächiges Auftragen eines Kaschiermediums auf die bedruckte Trägermaterialbahn sowie Aufbringen der Fensterfolie auf die Vorderseite und über die gesamte Breite der Trägermaterialbahn.

Der Erfindung liegt die Aufgabe zugrunde, alternative Fensteranordnungen an Fensterbeuteln zu schaffen, ohne deren Stabilität zu beeinträchtigen.

Diese Aufgabe wird bei einem gattungsgemässen Fensterbeutel und einem gattungsgemässen Herstellungsverfahren gemäss dem Oberbegriff des Erzeugnis- sowie des Verfahrenshauptanspruchs erfindungsgemäss durch dessen jeweilige kennzeichnenden Merkmale gelöst.

Im Gegensatz zu dem bekannten Verfahren wird also nach Lehre der Erfindung vor dem Ausstanzen des Fensters auf die Vorderseite der schon bedruckten Trägermaterialbahn vollflächig ein Kaschiermedium aufgetragen. Erst danach wird entsprechend dem Motiv taktweise aus der Trägermaterialbahn das Fenster ausgestanzt. Schliesslich wird dann auf deren Vorderseite und über deren gesamte Breite die die Aussenseite des Fensterbeutels bildende Fensterfolie aufgebracht sowie unter thermischer Aktivierung des Kaschiermediums aufkaschiert.

Dieses Herstellungsverfahren hat den Vorteil, dass danach vollständig neue Fensterbeutel gefertigt werden können, bei denen die auf der Vorderseite der Trägermaterialbahn angebrachte Fensterfolie die gesamte Aussenseite und damit eine geschlossene Fläche bildet, an der keinerlei Teile von Stanzkonturen wie beim gattungsgemässen Stand der Technik hervorstehen, die bei der Weiterverarbeitung umschlagen könnten. Hinzu kommt, dass auf der Innenseite der Trägermaterialbahn die Stanzkante des Fensters und der Rand der Fensterfolie vollständig fest miteinander bis an die Grenze zum ausgestanzten Bereich verbunden sind. Ausserdem ist es bei Anwendung des erfindungsgemässen Verfahrens möglich, bspw. Blockbodenbeutel herzustellen, deren Fenster von der Vorderseite, gewissermassen um die Ecke in der Seitenfalte herum bis in deren Bereich hinein zu führen. Eine solche Ausbildung war bei der Anwendung des bekannten gattungsgemässen Verfahrens aus Gründen der Stabilität nicht möglich.

In zweckmässiger Weiterbildung der Erfindung kann die mit der Fensterfolie überkaschierte Trägermaterialbahn als ebenfalls neues Zwischenprodukt auf eine Trommel aufgewickelt werden. Diese Trommel mit dem Zwischenprodukt kann dann an Kunden abgegeben werden, die entweder in einer einfachen Beutelmaschine ohne Stanzeinrichtung für die Fenster oder einer sogenannten form, fill und seal-Maschine verarbeitet wird.

Weitere zweckmässige Ausgestaltungen und Weiterbildungen der Erfindung sind in den Unteransprüchen gekennzeichnet.

Ein Ausführungsbeispiel der Erfindung wird nachfolgend unter Bezugnahme auf die Zeichnung näher erläutert. In dieser zeigt:
- Figur 1: eine Fensterpackung als Blockbodenbeutel und
- Figur 2: einen Schnitt II-II Gemäss Figur 1.

Der dargestellte, sogenannte Fensterbeutel 5 ist als Blockbodenbeutel ausgebildet und dient mit seinem Innerem 6 sowohl zur Aufnahme als auch zur Präsentation der eingepackten Gegenstände. Zusätzlich kann die dem Inneren 6 des Fensterbeutels 5 zugewandte Innenseite 12 gegenüberliegende Vorderseite 13 der Trägermaterialbahn, aus der der Fensterbeutel 5 hergestellt ist, mit einem Motiv bedruckt sein.

Der Fensterbeutel 5 weist zusätzlich ein aus der Trägermaterialbahn ausgestanztes Fenster 10 auf, dessen geschlossene Stanzkante 7 über die eine Seitenkante 8 des Fensterbeutels 5 bis in den Bereich der Seitenfalte 9 hineinreicht.

Vor dem Ausstanzen des Fenstes 10 ist die gesamte Vorderseite 13 der Trägermaterialbahn mit einem Kaschiermedium beschichtet worden, auf das nunmehr -von aussen- eine durchsichtigen Fensterfolie 11 vollflächig so aufkaschiert ist, dass diese fest bis zu der umlaufenden Stanzkante 7 mit der Trägermaterialbahn verbunden ist.

Figur 2 zeigt im Schnitt die aussen befindliche durchsichtige Fensterfolie 11, die auf die Vorderseite 13 der Trägermaterialbahn 14 des Fensterbeutels 5 aufkaschiert ist.

## Patentansprüche

1. Mit einer durchsichtigen Fensterfolie (11) geschlossene, aus einer Trägermaterialbahn längs einer geschlossenen Stanzkante (7) ausgestanzte Fenster (10) sowie eine Seitenfalte (9) mit einer Seitenkante aufweisende Block- oder Kreuzbodenbeutel, die als sogenannte Fensterbeutel (5) mit deren Inneren (6) sowohl zur Aufnahme als auch zur Präsentation der eingepackten Gegenstände dienen, wobei die gesamte Vorderseite (13) der Trägermaterialbahn des Fensterbeutels (5) mit der Fensterfolie (11) überkaschiert ist, **dadurch gekennzeichnet, dass** die geschlossene Stanzkante (7) des Fensters (10) über die eine Seitenkante (8) des Fensterbeutels (5) bis in den Bereich der Seitenfalte (9) hineinreicht und dass die der Innenseite (12), die dem Inneren (6) des Fensterbeutels (5) zugewandt ist, gegenüberliegende Vorderseite (13) der Trägermaterialbahn mit einem Motiv bedruckt ist.

2. Verfahren zum Herstellen einer ausgestanzten und mit einer durchsichtigen Fensterfolie (11) geschlossene Fenster (10) aufweisenden Trägermaterialbahn, aus der Fensterbeutel (5) nach Anspruch 1 hergestellt werden, wobei die kontinuierlich zugeführte Trägermaterialbahn zunächst auf ihrer die Aussenseite des Fensterbeutels bildenden Vorderseite (13) mit einem Motiv bedruckt und danach das Fenster (10) ausgestanzt wird, **gekennzeichnet durch** folgende Verfahrensschritte:
a) vor dem Stanzen des Fensters (10) wird auf die Vorderseite (13) der schon bedruckten Trägermaterialbahn vollflächig ein Kaschiermedium aufgetragen,
b) danach wird entsprechend dem Motiv das Fenster (10) aus der Trägermaterialbahn ausgestanzt und
c) wird dann auf deren Vorderseite (13) und über die gesamte Breite die Fensterfolie (11) aufgebracht sowie unter thermischer Aktivierung des Kaschiermediums überkaschiert.

3. Verfahren nach Anspruch 2, **dadurch gekennzeichnet, dass** gemäss Schritt b) das Fenster (10) taktweise aus der Trägermaterialbahn entsprechend dem Motiv ausgestanzt wird.

4. Verfahren nach Anspruch 2 oder 3, **dadurch gekennzeichnet, dass** gemäss Schritt b) das Fenster (10) in einer Druck-, Kaschier- oder Rollenschneidmaschine ausgestanzt wird.

5. Verfahren nach einem der Ansprüche 2 bis 4, **dadurch gekennzeichnet, dass** gemäss Schritt c) die Trägermaterialbahn mit dem Kaschiermedium ein- oder mehrnutzig mit der Fensterfolie (11) überkaschiert wird.

6. Verfahren nach einem der Ansprüche 2 bis 5, **dadurch gekennzeichnet, dass** die gemäss Schritt c) überkaschierte Trägermaterialbahn direkt in einer nachgeordneten Beutel- oder form-fill-and seal-maschine unter Herstellung von Fensterbeuteln (5) mit durch die Fensterfolie (11) geschlossenen Fenstern (10) weiterverarbeitet wird.

7. Verfahren nach einem der Ansprüche 2 bis 5, **dadurch gekennzeichnet, dass** nach Schritt c) die mit der Fensterfolie (11) überkaschierte Trägermaterialbahn als Zwischenprodukt auf eine Trommel aufgewickelt wird.

8. Verfahren nach Anspruch 7, **dadurch gekennzeichnet, dass** die auf die Trommel aufgewickelte Trägermaterialbahn als Zwischenprodukt in einer Beutelmaschine unter Herstellung von Fensterbeuteln (5) mit durch die Fensterfolie (11) geschlossenen Fenstern (10) weiterverarbeitet wird.

9. Verfahren nach einem der Ansprüche 2 bis 8, **dadurch gekennzeichnet, dass** als Fensterfolie (11) OPP verwendet wird.

10. Verfahren nach einem der Ansprüche 2 bis 9, **dadurch gekennzeichnet, dass** die Vorderseite (13) der Trägermaterialbahn Papier aufweist.

## Claims

1. Block-bottom or cross-bottom bags comprising windows (10) closed with a transparent window film (11) and punched out of a carrier-material web along an enclosed punched edge (7) and comprising a lateral fold (9) with a lateral edge, which are used with their interior (6) as so-called windowed bags (5) to contain and also to present the packaged items, wherein the entire front side (13) of the carrier-material web of the windowed bag (5) is over-laminated with the window film (11),
**characterised in that**
the enclosed punched edge (7) of the window (10) extends around the one lateral edge (8) of the windowed bag (5) into the region of the lateral fold (9) and that the front side (13) of the carrier-material web disposed opposite to the internal side (12), which faces the interior (6) of the windowed bag (5), is printed with a motif.

2. Method for the manufacture of a punched carrier-material web comprising windows (10) closed with a transparent window film (11), from which windowed bags (5) according to claim 1 are manufactured, wherein the continuously-supplied carrier-material web is initially printed with a motif on its front side (13), which forms the external side of the windowed bags, and after this, the window (10) is punched,
**characterised by**
the following procedural stages:
a) before the punching of the window (10), a laminating medium is applied over the entire surface of the front side (13) of the already-printed carrier-material web;
b) after this, the window (10) is punched out of the carrier-material web corresponding with the motif; and
c) the window film (11) is then applied to its front side (13) and over the entire width and over-laminated with the thermal activation of the laminating medium.

3. Method according to claim 2,
**characterised in that**,
according to stage b), the window (10) is punched out of the carrier-material web corresponding to the motif in a cyclical manner.

4. Method according to claim 2 or 3,
**characterised in that**
according to stage b), the window (10) is punched in a printing machine, laminating machine or roller-cutting machine.

5. Method according to any one of claims 2 to 4,
**characterised in that**,
according to stage c), the carrier-material web is over-laminated with the laminating medium together with the window film (11) for single or multiple use.

6. Method according to any one of claims 2 to 5,
**characterised in that**
the carrier-material web over-laminated according to stage c) is supplied directly for further processing in a downstream bag machine or form, fill and seal machine, thereby manufacturing windowed bags (5) with windows (10) closed by the window film (11).

7. Method according to any one of claims 2 to 5,
**characterised in that**,
after stage c), the carrier-material web over-laminated with the window film (11) is rolled onto a drum as an intermediate product.

8. Method according to claim 7,
**characterised in that**
the carrier-material web rolled onto the drum is used as an intermediate product for further processing in a bag machine thereby manufacturing windowed bags (5) with windows (10) closed by the window film (11).

9. Method according to any one of claims 2 to 8,
**characterised in that**
OPP is used as the window film (11).

10. Method according to any one of claims 2 to 9,
**characterised in that**
the front side (13) of the carrier-material web comprises paper.

## Revendications

1. Fenêtre (10) fermée à l'aide d'une pellicule de fenêtre (11) transparente, matricée à partir d'une bande de matériau support le long d'un bord d'estampage (7) fermé, ainsi qu'un pli latéral (9) avec un sachet à fond croisé ou à fond plat présentant un bord latéral, qui servent de dénommés sachets à fenêtre (5) avec leur intérieur ainsi qu'à recevoir et à présenter les objets emballés à l'intérieur, moyennant quoi l'ensemble de la face avant (13) de la bande de matériau support du sachet à fenêtre (5) est contrecollé avec la pellicule de fenêtre (11), **caractérisée en ce que** le bord d'estampage (7) fermé de la fenêtre (10) va jusqu'à la zone du pli latéral (9) en passant par un bord latéral (8) du sachet à fenêtre (5), et **en ce que** la face avant (13), opposée à la face interne (12), qui est orientée vers l'intérieur (6) du sachet à fenêtre (5), de la bande du matériau support, est imprimée avec un motif.

2. Procédé permettant de fabriquer une bande de matériau support matricée et présentant une fenêtre (10) fermée à l'aide d'une pellicule de fenêtre transparente (11), à partir de laquelle est fabriqué le sachet à fenêtre (5) selon la revendication 1, moyennant quoi la bande de matériau support réalisée de manière continue est tout d'abord imprimée avec un motif sur sa face avant (13) formant la face externe du sachet à fenêtre, puis la fenêtre (10) est matricée, le procédé est donc **caractérisé par** les étapes suivantes :
a) avant l'estampage de la fenêtre (10), sur la face avant (13) de la bande de matériau support déjà imprimée, on applique sur toute sa surface un milieu de revêtement,
b) on matrice alors la fenêtre (10) à partir de la bande de matériau support en fonction du motif, et
c) on applique la pellicule de fenêtre (11) sur sa face avant (13) et sur toute sa largeur, et on réalise un contrecollage en activant thermiquement le milieu de revêtement.

3. Procédé selon la revendication 2, **caractérisé en ce que** dans l'étape b), la fenêtre (10) est matricée de manière synchronisée à partir de la bande de matériau support en fonction du motif.

4. Procédé selon la revendication 2 ou 3, **caractérisé en ce que** dans l'étape b), la fenêtre (10) est matricée dans une presse, une contrecolleuse ou une refendeuse à molette.

5. Procédé selon l'une quelconque des revendications 2 à 4, **caractérisé en ce que**, dans l'étape c), la bande de matériau support avec le milieu de revêtement est contrecollée avec la pellicule de fenêtre (11) en une ou plusieurs bandes.

6. Procédé selon l'une quelconque des revendications 2 à 5, **caractérisé en ce que**, dans l'étape c), la bande de matériau support contrecollée fait l'objet d'un traitement ultérieur directement dans une formeuse-remplisseuse-scelleuse ou confectionneuse de sachets disposée en aval, en fabriquant des sachets à fenêtre (5) dotés de fenêtres (10) fermées par la pellicule de fenêtre (11).

7. Procédé selon l'une quelconque des revendications 2 à 5, **caractérisé en ce que**, après l'étape c), la bande de matériau support contrecollée avec la pellicule de fenêtre (11) est enroulée en tant que produit intermédiaire sur un tambour.

8. Procédé selon la revendication 7, **caractérisé en ce que** la bande de matériau support enroulée sur le tambour, en tant que produit intermédiaire, fait l'objet d'un traitement ultérieur dans une confectionneuse de sachets en fabriquant des sachets à fenêtre (5) dotés de fenêtres (10) fermées par la pellicule de fenêtre (11).

9. Procédé selon l'une quelconque des revendications 2 à 8, **caractérisé en ce que**, comme pellicule de fenêtre (11), on utilise de l'OPP.

10. Procédé selon l'une quelconque des revendications 2 à 9, **caractérisé en ce que** la face avant (13) de la bande de matériau support présente du papier.
